# EUROPÄISCHE PATENTSCHRIFT

(11) **EP 0 336 252 B1**
(45) Veröffentlichungstag und Bekanntmachung des Hinweises auf die Patenterteilung: **01.06.1994**
(21) Anmeldenummer: 89105382.9
(22) Anmeldetag: 25.03.1989
(51) Int. Cl.: F42B 14/06

(54) **Treibkäfig für ein Unterkalibergeschoss**
Sabot for a subcalibre projectile
Sabot pour projectile sous-calibré

(30) Priorität: 07.04.1988 DE 3811597
(43) Veröffentlichungstag der Anmeldung: 11.10.1989
(73) Patentinhaber: Dynamit Nobel Aktiengesellschaft, 53839 Troisdorf (DE)
(72) Erfinder: von Gerlach, Johann, Dipl.-Ing., D-5060 Bergisch Gladbach (DE)

(56) Entgegenhaltungen:
- EP-A- 0 048 644
- EP-A- 0 143 720
- EP-A- 0 275 685
- GB-A- 585 794
- US-A- 3 033 116
- US-A- 3 834 314
- US-A- 4 372 217

## Beschreibung

Die Erfindung richtet sich auf einen in Segmente zerlegbaren Treibkäfig entsprechend dem Oberbegriff des Patentanspruchs 1.

Zum Verschießen eines Unterkalibergeschosses wird ein Treibkäfig verwendet, über den im wesentlichen der Druck der Treibgase zur Beschleunigung auf das Unterkalibergeschoß übertragen und durch den das Unterkalibergeschoß im Rohr geführt wird. Der Treibkäfig für ein Unterkalibergeschoß ist ein rotationssymmetrischer Körper, der durch Trennschnitte in üblicherweise drei Segmente zerteilt ist, damit er sich nach dem Verlassen des Waffenrohres zerlegt und vom Unterkalibergeschoß abfällt.

Ein bekannter Treibkäfig (DE 30 33 041-A1) hat einen Führungsbereich, z.B. in Form einer vorderen Führungsplatte, und einen Antriebsbereich, meist auch in Form einer hinteren Antriebsplatte, und hat so näherungsweise ein hundeknochenähnliches Aussehen.

Die kinetische Energie, die auf ein Unterkalibergeschoß so übertragen werden kann, wird begrenzt durch die Materialeigenschaften des Unterkalibergeschosses. Die auftretenden Spannungen sind konstruktiv zu beeinflussen, und es ist eine um so höhere Energieübertragung möglich, je kleiner die durch die Treibladungsgase bedingten maximalen Druck- und Zugspannungen im Bereich der Übertragungsfläche auf das Unterkalibergeschoß sind. In Höhe der Antriebsplatte weist die Zugspannung im Unterkalibergeschoß den höchsten Wert auf; sie schlägt nach hinten zum Leitwerk hin in einen Druckspannungsbereich um; auch zur Spitze des Unterkalibergeschosses hin tritt wiederum ein Druckspannungsbereich auf, der durch die Massenverteilung im vorderen Bereich des Unterkalibergeschosses bedingt ist.

In der EP 152 492-A1 ist ein Treibkäfig dahingehend abgewandelt, daß anstelle einer Antriebsplatte die Antriebsfläche axial auseinandergezogen ist und die Antriebsfläche ein durchhängendes, sich an die Außenkante des Umfangsbereichs des Geschosses annäherndes Profil aufweist. Der Treibkäfig umfaßt etwa die Hälfte des Geschosses. Durch diese Form der Antriebsfläche wird der Formschluß zwischen Geschoß und Treibkäfig verbessert und der Massenanteil des Treibkäfigs verringert. Bei einer solchen Form des Treibkäfigs kann der nicht mehr von der Antriebsfläche umgebene Teil des Geschosses abreißen; der maximale Treibgasdruck wird dadurch begrenzt.

Aus der US-A-3 033 116 ist weiterhin ein Treibkäfig für ein Unterkalibergeschoß bekannt, der aus nichtmetallischen Materialien wie verschiedene Kunststoffe, Fiberglas und ähnlichem hergestellt sein kann und einen vorderen zylindrischen Teil zur Führung und Abdichtung im Geschützrohr aufweist, an den sich ein hinterer konischer Bereich anschließt. Damit wird eine Erhöhung der Reibungskräfte zwischen Geschoß und Treibkäfig erreicht, so daß Nuten, Rillen, Gewindegänge od. dgl. zwischen beiden nicht erforderlich sind. Der hintere Teil des Treibkäfigs kann so lang gemacht werden, wie es das Anwachsen der gesamten entwickelten Reibungskraft erfordert. Gezeigt ist ein Treibkäfig, der sich vom vorderen Ende des Geschosses über etwa zwei Drittel dessen Länge nach hinten erstreckt. Eine Aussage über eine Erhöhung der auf das Geschoß einwirkenden Beschleunigungskräfte wird nicht gemacht.

Der Erfindung liegt die Aufgabe zugrunde, einen möglichst leichten Treibkäfig für ein Unterkalibergeschoß konstruktiv so zu gestalten, daß ein möglichst hoher Treibladungsgasdruck zur Beschleunigung des Unterkalibergeschosses ausgenutzt werden kann, ohne daß dieses beschädigt oder gar zerstört wird.

Die Lösung dieser Aufgabe erfolgt erfindungsgemäß durch die Ausbildung entsprechend dem Kennzeichen des Patentanspruchs 1.

Die Krafteinleitung in das Unterkalibergeschoß wird durch den erfindungsgemäßen Treibkäfig praktisch gleichmäßig auf die gesamte Mantelfläche des Unterkalibergeschosses verteilt. Dadurch gehen die Maximalwerte zurück, und der Spannungsverlauf in Antriebsrichtung wird wesentlich gleichmäßiger. Es läßt sich erreichen, daß nur Druckspannungen und kaum Zugspannungen auftreten. Bei gleicher Übertragungsfläche kann beispielsweise bei einer kegelförmigen Kontur des Treibkäfigs im Vergleich zu einer zylindrischen Kontur die Kraftübertragung vom Treibkäfig zum Unterkalibergeschoß mehr als verdoppelt werden.

Beim Treibkäfig gemäß der Erfindung ist die im hinteren Bereich des Unterkalibergeschosses auftretende Druckspannung im wesentlichen identisch mit der aufgrund des Gasdrucks der Treibladung nicht weiter zu verkleinernden statischen Druckspannung. Dagegen lassen sich aufgrund dieser Konstruktion im gesamten Verlauf der Unterkalibermunition Zugspannungen weitgehend vermeiden, und der Spannungsverlauf ist allgemein niedrig und glatt.

Es hat sich überraschend gezeigt, daß ein relativ leichter Treibkäfig aus Kunststoff allen Anforderungen genügen kann.

In vorteilhafter Ausgestaltung der Erfindung sind die gemäß Anspruch 2 zwischen den einzelnen Segmenten des Treibkäfigs vorgesehenen plattenförmigen Teile in ihren mechanischen Eigenschaften dahingehend optimiert, einen möglichst hohen Treibladungsgasdruck auf das Unterkalibergeschoß zu übertragen. Der erhöhte Fertigungsaufwand fällt nicht so sehr ins Gewicht, da die Fertigung anisotroper plattenförmiger Teile relativ einfach ist.

Bei dem erfindungsgemäßen Treibkäfig aus Kunststoff kann es vor allem aus fertigungstechnischen und/oder technologischen Gründen günstig sein, ihn nicht massiv, sondern in einer verrippten, nach vorne offenen Struktur auszuführen. Die dabei gemäß Anspruch 3 gebildeten Hohlräume müssen wegen der erforderlichen hohen Druckfestigkeit mit entsprechenden Kernen aus dem gleichen oder anderen Werkstoffen ausgefüllt werden. Dafür können gemäß Anspruch 4 unterschiedliche Kerntypen vorgesehen werden. Vorteilhaft ist es daher, wenn die Hohlräume keilähnlich ausgebildet sind. In der Beschleunigungsphase des Unterkalibergeschosses werden solche Kerne aufgrund der Massenträgheit in ihrer Position gehalten. Solche Segmente mit dünneren Wänden haben höhere Festigkeitswerte, und es lassen sich mögliche Probleme bei der Wärmeabfuhr und Schrumpfung während der Herstellung eher vermeiden. Ein wesentlicher Vorteil ist außerdem, daß man durch eine spezielle Materialwahl für die einzusetzenden Kerne die Eigenschaften des Treibkäfigs als Ganzes noch weiter verbessern kann. Sowohl für das Gerippe der Segmente des Treibkäfigs als auch für die einzusetzenden Kerne lassen sich die Eigenschaften hochfester anisotroper Werkstoffe optimal nutzen.

Besonders vorteilhaft ist es, wenn man entsprechend Anspruch 5 die Hohlräume in den Segmenten des Treibkäfigs mit keilförmigen und plattenförmigen Elementen ausfüllt, wobei die Achse des Unterkalibergeschosses in der Ebene der plattenförmigen Elemente liegt. Eine weitere vorteilhafte Ausgestaltung ist in Anspruch 6 angegeben.

Bevorzugt werden also plattenförmige Teile in den Segmenten aus Werkstoffen mit gerichteten Fasern eingesetzt, während für die keilförmigen Kerne oder auch für das Segmentgerippe fasergefüllte Preßmassen verwendet werden.

Bei plattenförmigen Teilen zwischen den Segmenten und insbesondere auch bei plattenförmigen Elementen für die Kerne können bei der Herstellung gemäß Anspruch 7 Bereiche angeformt werden, die im Treibkäfig als Anströmflächen wirken und den Zerfall des Treibkäfigs nach Verlassen des Rohres begünstigen.

Bei bekannten hundeknochenähnlichen Treibkäfigen kommt auch der hinteren abgedichteten Antriebsplatte eine Führungsfunktion im Rohr zu. Bei sehr langen Geschossen sind gemäß EP 152 492-A1 meist kalibergleiche Leitwerke und/oder radial vorstehende Vorsprünge erforderlich. Bei dem erfindungsgemäßen Treibkäfig liegt die Ebene der Schwerpunkte der Antriebsflächen schon sehr nahe an dem Schwerpunkt von Unterkalibergeschoß und Treibkäfig zusammen, so daß allenfalls wenig beanspruchte Leitelemente, wie z.B. Führungsrippen, am hinteren Ende des Treibkäfigs ausreichen, im allgmeinen ist sogar ohne solche zusätzlichen Führungselemente eine ausreichend stabile Beschleunigung im Rohr möglich. Es kommt zu einer Verbesserung der Geschoßstabilität.

Obwohl der erfindungsgemäße Treibkäfig sehr hohe Treibgasdrücke zuläßt, ist es möglich, ihn voll aus Kunststoff, vorzugsweise aus verstärktem Kunststoff, ganz besonders bevorzugt aus einem kohlefaserverstärkten Kunststoff, zu fertigen; Epoxidharz ist als Kunststoff bevorzugt. Es zeigt sich, daß wegen der recht gleichförmigen Anpreßkraft über der gesamten Oberfläche des Unterkalibergeschosses eine einwandfreie hohe Kraftübertragung von dem Treibkäfig auf das Geschoß geleistet werden kann, ohne weitere Hilfsmittel am Treibkäfig vorsehen zu müssen. Solche bekannten Hilfsmittel sind beispielsweise eine teilbare metallische Büchse innerhalb eines Treibkäfigs aus Kunststoff oder zwischen Geschoß und Treibkäfig miteinander korrespondierende Unebenheiten wie z.B. ein in das Geschoß eingeschnittenes Gewinde zum längsaxial wirkenden Formschluß.

Die Erfindung ist beispielhaft in der Zeichnung dargestellt und weiter beschrieben. Es zeigen
- Figur 1: Schnitt durch einen Treibkäfig mit einem Unterkalibergeschoß,
- Figur 2: Kräfteverteilung auf der Antriebsfläche des Treibkäfigs (Ausschnitt),
- Figur 3: Spannungsverlauf in Achsrichtung des Unterkalibergeschosses,
- Figur 4: Draufsicht auf die Vorderseite eines Treibkäfigs mit keilähnlichen Hohlräumen und deren Ausfüllung mit zwei verschiedenen Kerntypen,
- Figur 5: Draufsicht auf die Vorderseite eines Treibkäfigs mit durchgehenden plattenförmigen Teilen zwischen den Segmenten und
- Figur 6: Seitenansicht eines plattenförmigen Teiles nach Figur 5 mit einer Anströmfläche an seiner Stirnseite.

Gemäß Figur 1 soll ein Unterkalibergeschoß 1 mit einem Durchmesser d₁ in einem Rohr 2 mit einem Durchmesser d₂ verschossen werden. Der Treibkäfig 3 nimmt die Abdichtung der Pulvergase - hier angedeutet durch Pfeile p - vor; durch ihn erfolgt die Kraftübertragung auf das Unterkalibergeschoß 1 und er übernimmt auch die Führung im Rohr 2.

Der Treibkäfig 3 ist ein aus drei Segmenten aufgebauter, rotationssymmetrischer Körper. Sein in Schußrichtung gesehener vorderer Bereich wird von einer Führungsplatte 4 gebildet. Der Antriebsbereich hat eine Antriebsfläche 5, die praktisch bis zum Ende des Unterkalibergeschosses 1 reicht. Durch sie wird bewirkt, daß praktisch über die ganze Länge des Unterkalibergeschosses 1 verteilt bei ausreichendem Radialdruck höchstmögliche Beschleunigungskräfte in das Unterkalibergeschoß 1 eingeleitet werden können.

Bei dem Treibkäfig stoßen Führungsbereich und Antriebsbereich praktisch zusammen; an die Führungsplatte 4 schließt sich ein Teil 7 - nachstehend Antriebskörper genannt - an. Aufgrund einer Staufläche 8 an der Stirnseite der Führungsplatte 4 wird infolge der hohen Geschwindigkeit (> 1000 m/s) beim Verlassen des Rohres 2 der Treibkäfig 3 längs der Übertragungsfläche 9 vom Unterkalibergeschoß 1 gelöst. Zur Ankoppelung des Treibkäfigs 3 an das Unterkalibergeschoß 1 längs der Übertragungsfläche 9 reichen Reibkräfte allein im allgemeinen aus; erforderlichenfalls könnten Rillen, Gewinde oder Absätze die Kraftübertragung noch verbessern.

Der Treibkäfig 3 kann vollkommen aus verstärktem Kunststoff bestehen. Die Antriebsfläche 5 des Antriebskörpers hat in diesem Beispiel die Form eines Kegelstumpfes. Der Treibkäfig 3 reicht bis zum Leitwerk 6 des Unterkalibergeschosses 1. Der Schwerpunkt der Antriebsfläche ist durch diese Form recht weit vorn, so daß einer zusätzlichen Führung im hinteren Bereich, die bisher vor allem bei einer scheibenförmigen Antriebsfläche sehr wichtig war, eine geringere Bedeutung zukommt; sie kann häufig sogar ganz entfallen. In diesem Beispiel sind einige radial abstehende Rippen 10 vorhanden.

In der Figur 1 sind zwei Linien 11, 12 gestrichelt eingezeichnet, die zwei andere mögliche Ausbildungen der Antriebsfläche andeuten sollen, auf die in Figur 3 Bezug genommen ist. Die Kontur 11 deutet an, daß die Erzeugende der Antriebsfläche 5 nicht unbedingt eine Gerade sein muß, sondern auch konkav oder konvex durchhängen kann, wobei ein streng monotones, stetiges Wachsen des Durchmessers in Schußrichtung erfolgen soll. Bei dem Konturverlauf 12 reicht der Antriebskörper bis zum Leitwerk 6 des Unterkalibergeschosses 1. Auch dieser Verlauf muß nicht unbedingt geradlinig sein. Wegen des Leitwerkes 6 am Unterkalibergeschoß 1 ist ein Antriebskörper, der bis an das Ende des Unterkalibergeschosses 1 oder auch noch darüber hinaus reicht, etwas aufwendiger herzustellen; es hat sich gezeigt, daß ein Antriebskörper, der nur bis zum Leitwerk 6 oder in das Leitwerk hinein reicht, dem optimalen Antrieb auch noch sehr nahe kommt.

In der Figur 2 soll verdeutlicht werden, daß bei einer geraden Kontur 5 wie in Figur 1 weitgehend über die ganze Länge des Unterkalibergeschosses 1 gleichmäßig die Kraft pₐₓ durch den Druck p der Treibladungsgase eingeleitet werden kann. Die Schubkraft auf jedes Ringelement Δl wird außer vom Gasdruck p auch durch das Gewicht des Unterkalibergeschosses 1 und des Treibkäfigs 3 beeinflußt. Neben der axialen Komponente tritt hier stets auch eine radiale Komponente p_{rad} auf, die praktisch über die gesamte Fläche des Unterkalibergeschosses 1 angreift und somit allein durch Reibung eine sehr große Kraft übertragen werden kann.

Der Spannungsverlauf längs des Unterkalibergeschosses ist in Figur 3 schematisch vereinfacht dargestellt. Bei einer kegelstumpfförmigen Antriebsfläche 5 erzeugt der treibgasbedingte Druck p am Ende des Unterkalibergeschosses eine statische Druckspannung, die sich bis l₁ abbaut und dann gemäß Linie 5 in Figur 3 nur einen schwach negativen oder positiven Wert aufweist. Zum Vergleich ist gestrichelt der Spannungsverlauf 13 eingezeichnet, wie er auftreten würde, wenn in Höhe von l₄ des Geschosses 1 der Treibgasdruck über eine Scheibe in das Geschoß eingeleitet werden würde. Dort käme es bei l₄ zu einer sehr hohen Spannungsspitze; dicht dahinter wären wieder negative Spannungen (Druckspannungen) zu erwarten, weil der vordere Bereich des Unterkalibergeschosses hier drückt. Durch die hohen Spitzen und den hohen Gradienten des Spannungsverlaufes wäre hier die Materialbeanspruchung des Unterkalibergeschosses sehr kritisch. Ein Spannungsverlauf, welcher der Kontur 12 in Figur 1 entspricht, ist mit dem Bezugszeichen 12 auch in Figur 3 dargestellt. Der Verlauf ist sehr glatt, Zugspannungen können ganz vermieden werden.

Figur 4 zeigt die Draufsicht von vorn auf ein Unterkalibergeschoß 1, umgeben von einem mit Hohlräumen 14 versehenen Treibkäfig, der sich in drei Segmente 19 zerlegen kann. Jedes dieser Segmente weist einen sich zum Leitwerk 6 hin stetig verjüngenden Hohlraum 14 auf. Im Treibkäfig ist jeder Hohlraum 14 mit einem üblicherweise mehrteiligen Kern gefüllt, wobei das Material des Gerippes 15 eines Segmentes nicht identisch mit dem Kernmaterial sein muß. Auch der Kern selbst kann aus unterschiedlich geformten Elementen, auch aus verschiedenen Materialien, bestehen. In der Figur 4 sind zwei Beispiele gegeben: einmal besteht der Kern aus vier Elementen 16, die sehr ähnlich sind wie die "großen" Treibkäfigsegmente; bevorzugt ist jedoch besonders die Variante mit zwei verschiedenen Kernelementtypen 17, 18. Plattenförmige Elemente 18 sind hochfeste Kunststoffteile mit gerichteten Fasern; die keilförmigen Elemente 17 bestehen bevorzugt aus mit Kurzfaser gefüllten Preßmassen. Die Fasern in den plattenförmigen Elementen 18 sollten in mehreren Lagen sowohl in radialer als auch in axialer Richtung verlaufen. Es können auch Lagen, die um 45° dazu geneigt oder senkrecht zur Kontur 12 des Treibkäfigs verlaufen, vorgesehen sein. Es versteht sich, daß die Kernelemente 16, 17, 18 in der Regel vor allem im radialen Bereich bearbeitet werden müssen, damit eine ausreichend hohe gleichmäßige Druckfestigkeit des Kunststofftreibkäfigs gewährleistet bleibt.

Bei Figur 5 ist wieder nur schematisch dargestellt, daß zwischen den üblicherweise drei großen Segmenten 19, die ihrerseits hier nicht extra dargestellt mit Kernen gefüllte Hohlräume wie in Figur 4 aufweisen können, plattenförmige Elemente 20 enthalten sind, die von der äußeren Oberfläche des Treibkäfigs bis zum Unterkalibergeschoß 1 reichen. Wenn die Segmente 19 radial verlaufende Begrenzungen 21 (in Figur 5 links dargestellt) enthalten, sind zusätzlich noch Keile 22 ähnlich den Keilen 17 in Figur 4 erforderlich. Die Segmente können jedoch auch so bearbeitet sein, wie es durch die Linie 23 rechts in Figur 5 dargestellt ist, so daß keine weiteren Teile zwischen den plattenförmigen Elementen 20 und den Segmenten 19 erforderlich werden.

Eine Ausgestaltung des Treibkäfigs gemäß Figur 5 ermöglicht eine noch bessere Kraftübertragung auf das Unterkalibergeschoß, wobei in dem Übergangsbereich 24 von den plattenförmigen Elementen 20 auf das Unterkalibergeschoß 1 auch noch die schon oben erwähnten Rillen oder Gewinde angebracht sein können.

Figur 6 zeigt ein plattenförmiges Element 20 gemäß Figur 5, bei dem im Führungsbereich 4 ein nasenartiger Fortsatz 25 angeformt ist. Die Fortsätze ragen nach vorne aus dem Treibkäfig heraus und bilden eine Anströmfläche, durch welche die Ablösung des Treibkäfigs vom Unterkalibergeschoß nach Verlassen des Rohres begünstigt wird. Es leuchtet unmittelbar ein, daß der Fertigungsmehraufwand für eine solche Ausführung recht klein ist.

## Patentansprüche

1. In Segmente (19) zerlegbarer Treibkäfig (3) mit Formschluß zu einem Unterkalibergeschoß (1), einen vorderen Führungsbereich (4) und einen Antriebsbereich mit einer Antriebsfläche (5) aufweisend, wobei sich das Profil der Antriebsfläche (5) vom Führungsbereich (4) her stetig abnehmend dem Umfangsbereich des Unterkalibergeschosses (1) annähert, **dadurch gekennzeichnet**, daß die Antriebsfläche (5, 11, 12) vom vorderen Führungsbereich (4) bis zum Endbereich des Unterkalibergeschosses (1) reicht.

2. Treibkäfig nach Anspruch 1, **dadurch gekennzeichnet**, daß zwischen den Segmenten (19) des Treibkäfigs (3) plattenförmige Teile (20) aus einem Werkstoff mit gerichteten Fasern vorhanden sind, wobei die Achse des Unterkalibergeschosses (1) in der Ebene der plattenförmigen Teile (20) liegt.

3. Treibkäfig nach Anspruch 1 oder 2, **dadurch gekennzeichnet**, daß jedes Segment (19) in Schußrichtung offene keilähnliche Hohlräume (14) aufweist und die Hohlräume (14) mit Kernen (16, 17, 18) ausgefüllt sind.

4. Treibkäfig nach Anspruch 3, **dadurch gekennzeichnet**, daß die Hohlräume (14) mit verschiedenen Kerntypen (16, 17, 18) ausgefüllt sind.

5. Treibkäfig nach Anspruch 4, **dadurch gekennzeichnet**, daß die plattenförmigen Teile (18) in den Hohlräumen (14) aus einem Werkstoff mit gerichteten Fasern aufgebaut sind und die Keile (17) in den Hohlräumen (14) aus fasergefüllten Preßmassen bestehen.

6. Treibkäfig nach Anspruch 2, **dadurch gekennzeichnet**, daß zwischen den Segmenten (19) und den plattenförmigen Teilen (20) Keile (22) aus fasergefüllten Preßmassen vorgesehen sind.

7. Treibkäfig nach einem der Ansprüche 2 bis 6, dadurch gekennzeichnet, daß die zwischen den Segmenten (19) angeordneten plattenförmigen Teile (20) oder die Kerne (16, 17, 18) in den Hohlräumen (14) Nasen (25) aufweisen, die aus dem Führungsbereich (4) als Anströmfläche nach vorn herausragen.

## Claims

1. Propulsion cage (3) which can be separated into segments (19) and which form-locks on to a sub-calibre projectile (1), the cage having a front guide region (4) and a drive region with a drive surface (5), the profile of the drive surface (5) constantly decreasing from the guide region (4) as it approaches the peripheral area of the sub-calibre projectile (1), characterised in that the drive surface (5, 11, 12) extends from the front guide region (4) to the end area of the sub-calibre projectile (1).

2. Propulsion cage according to claim 1, characterised in that, between the segments (19) of the propulsion cage (3), there are plate-shaped components (20) made of a material with directed fibres, the axis of the sub-calibre projectile (1) being in the plane of the plate-shaped components (20).

3. Propulsion cage according to claim 1 or 2, characterised in that each segment (19) has wedge-shaped cavities (14) open in the direction of firing, and the cavities (14) are filled with cores (16, 17, 18).

4. Propulsion cage according to claim 3, characterised in that the cavities (14) are filled with different types of core (16, 17, 18).

5. Propulsion cage according to claim 4, characterised in that the plate-shaped components (18) in the cavities (14) are constructed of a material with directed fibres, and the wedges (17) in the cavities (14) consist of fibre-filled moulding compositions.

6. Propulsion cage according to claim 2, characterised in that wedges (22) made of fibre-filled moulding compositions are provided between the segments (19) and the plate-shaped components (20).

7. Propulsion cage according to one of claims 2 to 6, characterised in that the plate-shaped components (20) arranged between the segments (19), or the cores (16, 17, 18) in the cavities (14), have lugs (25) which project forwards from the guide region (4) as air flow surfaces.

## Revendications

1. Sabot (3) démontable formé de segments (19), lié par conjugaison de forme à une munition sous-calibrée (1), présentant une zone de guidage (4) antérieure et une zone de propulsion avec une surface de propulsion (5), le profil de la surface de propulsion (5) se rapprochant de la zone périphérique de la munition sous-calibrée (1) en décroissant de manière continue à partir de la zone de guidage (4), caractérisé par le fait que la surface de propulsion (5, 11, 12) s'étend de la zone guidage (4) antérieure jusqu'à la zone d'extrêmité de la munition sous-calibrée (1).

2. Sabot selon la revendication 1, caractérisé par le fait qu'il est prévu entre les segments (19) du sabot (3) des éléments (20) en forme de plaque réalisés en un matériau à fibres orientées, l'axe de la munition sous-calibrée (1) étant situé dans le plan des éléments (20) en forme de plaque.

3. Sabot selon la revendication 1 ou 2, caractérisé par le fait que chaque segment (19) présente des cavités (14) en forme de coin ouvertes dans la direction de tir et les cavités (14) sont remplies par des noyaux (16, 17, 18).

4. Sabot selon la revendication 3, caractérisé par le fait que les cavités (14) sont remplies par des noyaux (16, 17, 18) de diiférents types.

5. Sabot selon la revendication 4, caractérisé par le fait que les éléments (18) en forme de plaque disposés dans les cavités (14) sont formés d'un matériau à fibres orientées et les coins (17) dans les cavités (14) sont formés d'une matière moulée chargée en fibres.

6. Sabot selon la revendication 2, caractérisé par le fait qu'il est prévu entre les segments (19) et les éléments (20) en forme de plaque des coins (22) en matière moulée chargée en fibres.

7. Sabot selon l'une des revendications 2 à 6, caractérisé par le fait que les éléments (20) en forme de plaque disposés entre les segments (19) ou les noyaux (16, 17, 18) dans les cavités (14) comportent des nez (25) qui font saillie vers l'avant par rapport à la surface de guidage (4) et forment surface d'écoulement.
